# EUROPÄISCHE PATENTANMELDUNG

(11) **EP 4 706 827 A1**
(43) Veröffentlichungstag der Anmeldung: **11.03.2026**
(21) Anmeldenummer: 25194548.1
(22) Anmeldetag: 07.08.2025
(51) Int. Cl.: B02C 13/282, B02C 21/02, B02C 25/00, B02C 13/09

(54) **BRECHEINRICHTUNG ZUM ZERKLEINERN VON MINERALISCHEM MATERIAL**

(30) Priorität: 04.09.2024 DE 102024125362
(71) Anmelder: KLEEMANN GMBH, 73037 Göppingen (DE)
(72) Erfinder: GROT, Sebastian, 73271 Holzmaden (DE); HÄBERLE, Steffen, 89542 Herbrechtingen (DE); KRAUSS, Till, 73098 Rechberghausen (DE); MEIER, Jochen, 72584 Hülben (DE)
(74) Vertreter: Herrmann, Jochen

(57) **Zusammenfassung**

Die Erfindung betrifft eine Brecheinrichtung zum Zerkleinern von mineralischem Material oder dgl., mit einem Brechaggregat (10), das einen Brechraum (30) aufweist, wobei in dem Brechraum (30) eine Zerkleinerungseinrichtung (11), insbesondere bewegbar, vorzugsweise dreh- oder schwenkbar, aufgenommen ist, wobei die Zerkleinerungseinrichtung (11) wenigstens ein Zerkleinerungswerkzeug (11.2), insbesondere ein Brechwerkzeug, trägt, wobei der Brechraum (30) mittels wenigstens einer Brechraumbegrenzung (31) begrenzt ist, wobei die Brechraumbegrenzung (31) eine dem Brechraum (30) zugewandte Innenseite (31.2) und eine dem Brechraum (30) abgewandte Außenseite (31.1) aufweist, und wobei die Brechraumbegrenzung (31) eine Inspektionsöffnung (32) aufweist. Zur betriebssicheren Erfassung des Verschleißzustands der Brecheinrichtung ist es vorgesehen, dass eine von einem Träger (40) gehaltene Erfassungseinrichtung (50) zur Ermittlung des Verschleißzustands wenigstens eines im Brechraum (30) angeordneten Verschleißteils, insbesondere eines Zerkleinerungs- oder Brechwerkzeugs (11.2), vorgesehen ist, dass die Erfassungseinrichtung (50) durch die Inspektionsöffnung (32) hindurch zwischen einer Parkposition und einer Erfassungsposition verstellbar ist, wobei die Erfassungseinrichtung (50) in der Parkposition außerhalb des Brechraums (30) angeordnet ist, und dass in der Parkposition die Inspektionsöffnung (32) mittels einer Abdeckung (60) verschlossen ist.

## Beschreibung

Die Erfindung betrifft eine Brecheinrichtung zum Zerkleinern von mineralischem Material oder dgl., mit einem Brechaggregat, das einen Brechraum aufweist, wobei in dem Brechraum eine Zerkleinerungseinrichtung, insbesondere bewegbar, vorzugsweise dreh- oder schwenkbar, aufgenommen ist, wobei die Zerkleinerungseinrichtung wenigstens ein Zerkleinerungswerkzeug, insbesondere ein Brechwerkzeug, trägt, wobei der Brechraum mittels wenigstens einer Brechraumbegrenzung begrenzt ist, wobei die Brechraumbegrenzung eine dem Brechraum zugewandte Innenseite und eine dem Brechraum abgewandte Außenseite aufweist, und wobei die Brechraumbegrenzung eine Inspektionsöffnung aufweist.

Erfindungsgemäße Brecheinrichtungen können beispielsweise so gestaltet sein, dass sie als Zerkleinerungseinrichtung einen Rotor aufweisen, der drehbar im Brechraum gehalten ist. Bei einer solchen Brecheinrichtung kann es sich mithin insbesondere um einen Prallbrecher, einen Kegelbrecher oder einen Walzenbrecher handeln. Alternativ kann es sich auch um eine Brecheinrichtung handeln, bei der die Zerkleinerungseinrichtung einen schwenkbar im Brechraum angeordneten Brechkörper aufweist. Solche Brecheinrichtungen können beispielsweise Backenbrecher sein.

Bei dem Brechwerkzeug kann es sich um ein Tauschwerkzeug handeln, das beispielsweise mit dem Zerkleinerungswerkzeug auswechselbar verbunden ist. Insbesondere kann das Brechwerkzeug eine Schlagleiste, eine Prallschwinge, ein Brechkegel, eine Brechwalze oder eine Brechbacke sein.

Das Brechwerkzeug muss im Rahmen der Erfindung nicht zwingend Teil des bewegbaren Teils (beispielsweise des Rotors oder des schwenkbaren Brechkörpers) des Zerkleinerungswerkzeugs sein. Vielmehr ist es so, dass im Rahmen der Erfindung das Brechwerkzeug ein Teil sein kann, das im Brechraum zumindest bereichsweise angeordnet ist, beispielsweise eine Prallschwinge oder eine Brechraumverkleidung, insbesondere auch ein Teil der Brechraumbegrenzung.

Der Brechraum von gattungsgemäßen Brecheinrichtungen, insbesondere Gesteinszerkleinerungsmaschinen, ist systembedingt sehr schwer zugänglich. Die erforderlichen Sicherheitsmaßnahmen für einen Eingriff in den Brechraum erschweren die Zugänglichkeit zusätzlich. Das regelmäßig erforderliche Prüfen der Verschleißteile im Brechraum ist daher mit hohem Aufwand verbunden. Sensorbasierte Verschleißmessungen bieten hier einen enormen Vorteil, sowohl was die Sicherheit des Bedieners angeht als auch in Bezug auf Stillstandzeiten der Maschine. Neben der reinen Verschleißmessung, die dem Betreiber die Einstellung des Brechspaltes mit fortschreitendem Verschleiß und die Vorratshaltung von Verschleißteilen und deren Einbau planbar macht, können mit einem solchen System Beschädigungen rechtzeitig erkannt werden und größere Maschinenschäden abgewendet werden. Zudem bietet die sensorgestützte Verschleißmessung wesentliche Vorteile in der Messgenauigkeit gegenüber der heute üblichen visuellen Bewertung durch den Maschinenbediener.

Aus dem Stand der Technik sind Lösungen bekannt, bei denen Verschleißteile eines Zerkleinerungswerkzeugs aus einem Gusswerkstoff bestehen. Das Messsystem der Erfassungseinrichtung ist dabei in das Gussteil direkt eingebaut. Dies ist bei Gussteilen nur mit hohem Aufwand realisierbar. Mit dem Tausch des Verschleißteils wird auch die Erfassungseinrichtung getauscht, was einen hohen Teileaufwand bedingt.

Ebenfalls bekannt sind Verfahren, welche mittels Ultraschalls die Schichtdicke von Verschleißteilen bestimmen (vgl. DE 2 357 432 B2). Ultraschallsensoren, die zur Schichtdickenbestimmung eingesetzt werden, verwenden üblicherweise einen Sensorkopf, welcher direkt am Verschleißteil angebracht wird. Die Schallwellen würden ansonsten beim Wechsel des Mediums (z.B. Luft auf Stahl) reflektiert oder gebrochen. Eine derartige Sensoranordnung ist ebenfalls nicht praktikabel.

Aufgabe der Erfindung ist es, eine Brecheinrichtung der eingangs erwähnten Art bereitzustellen, mit der eine betriebssichere und zuverlässige Verschleißerfassung ermöglicht wird.

Diese Aufgabe wird dadurch gelöst, dass eine von einem Träger gehaltene Erfassungseinrichtung zur Ermittlung des Verschleißzustands wenigstens eines Verschleißteils, insbesondere des Zerkleinerungswerkzeugs, vorgesehen ist, dass die Erfassungseinrichtung durch die Inspektionsöffnung hindurch zwischen einer Parkposition und einer Erfassungsposition verstellbar ist, wobei die Erfassungseinrichtung in der Parkposition außerhalb des Brechraums angeordnet ist, und dass in der Parkposition die Inspektionsöffnung mittels einer Abdeckung verschlossen ist.

Die Erfassungseinrichtung ist nicht mehr dem Verschleißteil körperlich zugeordnet, sondern kann getrennt von diesem verwendet werden. In der Gebrauchsstellung steht die Erfassungseinrichtung im Brechraum zur Verfügung und kann den Zustand des Verschleißteils erfassen. Ist die Erfassung des Zustands des Verschleißteils abgeschlossen, so wird die Erfassungseinrichtung, vorzugsweise mittels eines Aktuators, durch die Inspektionsöffnung in den geschützten Bereich hinter der Außenseite der Brechraumbegrenzung verstellt. Vorzugsweise kann somit zur Ermittlung des Verschleißes des Verschleißteils die Brecheinrichtung kurzzeitig stillgesetzt und dann die Erfassungseinrichtung in den Brechraum eingefahren werden. Dies ermöglicht eine effektive und gefahrlose Erfassung des Verschleißteil - Zustands. Die Gefahr der Beschädigung der Erfassungseinrichtung durch Einwirkung von Brechgut und/oder Staubentwicklung ist dabei nahezu ausgeschlossen. In der Parkposition ist die Inspektionsöffnung mittels der Abdeckung verschlossen. Somit ist in dieser Betriebsstellung verhindert, dass Verschmutzungen, bspw. Staub, aus dem Brechraum in den Bereich der Außenseite der Brechraumbegrenzung gelangen und sich dort ansammeln. In diesem Bereich ist die Erfassungseinrichtung in der Parkposition geparkt. Angesammelte Verunreinigungen könnten die Verstellbewegung und die Funktionalität der Erfassungseinrichtung beeinträchtigen. Zusätzlich ist es vorteilhaft, wenn auch dann, wenn sich die Erfassungseinrichtung in der Erfassungsposition befindet, die Inspektionsöffnung verschlossen ist, bspw. mittels der Abdeckung oder eines Teils des Trägers.

Bei der Erfassungseinrichtung kann es sich insbesondere um eine optische Messeinrichtung, beispielsweise eine Messeinrichtung handeln, die einen Laserscanner oder eine Kamera aufweist, vorzugsweise eine Stereokamera (insbesondere eine 3D-Kamera) oder eine 2D-Kamera. Denkbar ist es auch, dass die Erfassungseinrichtung einen oder mehrere Laserabstandssensoren oder ToF-Kameras aufweist. Ebenfalls denkbar sind elektromagnetische Abstandsmessverfahren, wie Radar- oder Wirbelstromsensoren oder kapazitive Messverfahren.

Bei dem Verschleißteil kann es sich erfindungsgemäß insbesondere um die Zerkleinerungseinrichtung oder um ein Teil der der Zerkleinerungseinrichtung handeln. Denkbar ist es, dass es sich erfindungsgemäß bei dem Verschleißteil um ein Zerkleinerungswerkzeug oder um ein Teil des Zerkleinerungswerkzeugs, beispielsweise um das Brechwerkzeug, handelt. Denkbar ist es auch, dass das Verschleißteil erfindungsgemäß die Brechraumverkleidung oder ein Teil der Brechraumverkleidung ist. Ein Verschleißteil kann im Rahmen der Erfindung auch ein sonstiges Bauteil sein, das im Brechraum mit dem zu zerkleinernden oder dem zerkleinerten Gut in Kontakt kommt.

Gemäß einer bevorzugten Erfindungsvariante kann es vorgesehen sein, dass der Träger mittels eines Aktuators zwischen der Erfassungsposition und der Parkposition verstellbar ist. Somit kann eine automatisierte Verstellung der Erfassungseinrichtung erfolgen. Vorzugsweise ist es so, dass der Aktuator zumindest in der Parkposition im Bereich der Außenseite außerhalb des Brechraums gehalten ist. Somit ist auch der Aktuator während des Brechbetriebs geschützt auf der Außenseite der Brechraumbegrenzung abgeordnet.

Gemäß einer bevorzugten Erfindungsvariante kann es vorgesehen sein, dass der Träger die Abdeckung aufweist oder trägt, wobei vorzugsweise vorgesehen ist, dass mit der Verstellung der Erfassungseinrichtung von der Erfassungs- in die Parkposition die Abdeckung in die Stellung verbracht wird, in der sie die Inspektionsöffnung zumindest bereichsweise verschließt. Hierdurch kann die Verstellkinematik zur Verstellung des Trägers und der Abdeckung mechanisch vorteilhaft zusammengefasst werden.

Eine einfach aufgebaute Konstruktion ergibt sich nach einer Erfindungsvariante dann, wenn vorgesehen ist, dass der Träger einen plattenförmigen Tragkörper aufweist, der eine Außenseite und eine der Außenseite gegenüberliegende Schließseite aufweist, wobei in der Parkposition der Erfassungseinrichtung die Schließseite dem Brechraum zu- und die Außenseite dem Brechraum abgewandt ist, und dass in der Erfassungsposition die Schließseite dem Brechraum ab- und die Außenseite dem Brechraum zugewandt ist.

Eine einfache Abdichtung der Inspektionsöffnung in der Parkposition gelingt dann, wenn vorgesehen ist, dass die Schließseite einen umlaufenden Rand bildet, der in der Erfassungsposition dem Rand der Inspektionsöffnung gegenübersteht und diesen vorzugsweise außenseitig überdeckt. Mit anderen Worten kann es mithin so sein, dass der Träger die oben erwähnte Abdeckung aufweist oder bildet, deren Bestandteil der umlaufende Rand ist.

Eine erfindungsgemäße Brecheinrichtung kann dergestalt sein, dass eine/die Außenseite des Trägers ein Koppelelement aufnimmt oder bildet, dass an das Koppelelement ein Abstandshalter angeschlossen ist, und dass der Abstandshalter eine Befestigungsebene bildet, die in der Erfassungsposition mit einer von der Inspektionsöffnung gebildeten Öffnungsebene einen Winkel kleiner 60°, vorzugsweise einen Winkel kleiner als 50° einschließt, wobei der Winkel größer als 5°, vorzugsweise größer als 10°, ist. Hierdurch wird mit geringem Aufwand ein geeigneter Erfassungsbereich für die Erfassungseinrichtung bereitgestellt, wenn sie sich in der Erfassungsposition befindet.

Eine mögliche Erfindungsvariante kann dergestalt sein, dass der Träger um eine Schwenkachse eines Gelenks zwischen der Erfassungsposition und der Parkposition verstellbar ist, und dass das Gelenk in der Parkposition außerhalb des Brechraums angeordnet ist. Somit ist das Gelenk während des Betriebs des Brechers im geschützten Bereich der Außenseite der Brechraumbegrenzung angeordnet.

Eine mögliche Erfindungsvariante kann derart sein, dass eine Haltevorrichtung vorgesehen ist, die ein Führungselement mit einer Längsführung aufweist, wobei die Schwenkachse, um die herum der Träger schwenkbar ist, in der Längsführung und quer, vorzugsweise senkrecht zur Schließseite verstellbar ist und dass der Träger an dem Führungselement in einen Umschlagbereich verstellbar ist, in der der Träger um die Schwenkachse gedreht werden kann. Somit kann der Träger, beispielsweise ausgehend von der Erfassungsposition, an der Längsführung in den Umschlagbereich verstellt werden. Dann wird der Träger geschwenkt und die Erfassungseinrichtung in die der Parkposition zugeordnete Stellung gedreht. Anschließend kann der Träger wieder in der Längsführung zurückverstellt werden, bis er in seiner Parkposition steht. Hierdurch ergibt sich eine einfache Konstruktion und eine platzsparende Bauweise. Damit bei einer solchen Konstruktion in dem Umschlagbereich genügend Platz für die Schwenkbewegung des Trägers zur Verfügung steht, kann es vorgesehen sein, dass die Haltevorrichtung wenigstens ein Distanzstück aufweist, welches den Umschlagbereich der Längsführung im Abstand zu der Schließseite hält.

Gemäß der Erfindung verschließt die Abdeckung dann, wenn sich die Erfassungseinrichtung in der Parkposition befindet die Inspektionsöffnung zumindest teilweise. Hierbei kann es so sein, dass der Träger die Abdeckung aufweist oder bildet, wie dies ebenfalls vorstehend bereits erläutert wurde. Alternativ kann die Abdeckung jedoch von einer von dem Träger getrennten Baueinheit gebildet sein. Diese kann vorzugsweise so gestaltet sein, dass sie dann, wenn die Erfassungseinrichtung in ihre Parkposition gebracht wurde, verstellt, vorzugsweise verschwenkt, werden kann, um die Inspektionsöffnung zu verschließen. Somit kann es beispielsweise vorgesehen sein, dass die Abdeckung verstellbar, vorzugsweise mittels eines Scharniers schwenkbar, an die Begrenzungswand mittelbar oder unmittelbar angekoppelt ist, und dass die Abdeckung unabhängig von der Schwenkbewegung des Trägers zwischen einer Verschlussstellung und einer Öffnungsstellung verstellbar ist. Denkbar ist es, dass bei einer getrennten Ausführung von Träger und Abdeckung beide Baugruppen, nämlich der Träger und die Abdeckung, jeweils um eine zugeordnete Schwenkachse schwenkbar sind. Vorzugsweise sind die Schwenkachsen zueinander im Winkel angeordnet, vorzugsweise im Winkel von 90°. Weiter bevorzugt liegen die Schwenkachsen in einer Ebene. Diese Ebene kann beispielsweise parallel zur Außenseite der Brechraumbegrenzung sein.

Eine besonders bevorzugte Erfindungsvariante kann so sein, dass die Abdeckung ein auswechselbar befestigtes Verschleißschutzelement trägt. Während des Bearbeitungseinsatzes der Brecheinrichtung wird die dem Brechraum zugewandte Seite der Abdeckung mechanisch von dem im Brechraum zerkleinerten Gut beaufschlagt. Hierbei verschleißt die Oberfläche des Verschleißschutzelements der Abdeckung. Hat dieses Verschleißschutzelement seine Verschleißgrenze erreicht, so kann es dann gegen ein neues Verschleißschutzelement ausgetauscht werden.

Die Erfindung wird im Folgenden anhand von in den Zeichnungen dargestellten Ausführungsbeispielen näher erläutert. Es zeigen:
- Figur 1: in schematischer Darstellung und in Seitenansicht eine Materialverarbeitungsanlage mit einem Brechaggregat,
- Figur 2: in schematischer Darstellung ein Teil des Brechaggregats der Materialverarbeitungsanlage gemäß Figur 1 in perspektivischer Ansicht von links,
- Figur 3: die Baueinheit gemäß Figur 2 in perspektivischer Ansicht von rechts,
- Figur 4: in perspektivischer Ansicht eine Erfassungseinrichtung für die Mineralverarbeitungsanlage gemäß den Figuren 1-3,
- Figuren 5 und 6: in perspektivischer Ansicht die Erfassungseinrichtung gemäß Figur 4 in zwei verschiedenen Betriebsdarstellungen,
- Figur 7: die Darstellung gemäß Figur 5 in Seitenansicht und im Schnitt,
- Figur 8: die Darstellung gemäß Figur 6 in Seitenansicht und im Schnitt,
- Figur 9: eine weitere Ausgestaltungsvariante einer Erfassungseinrichtung in perspektivischer Ansicht und in einer Umschlagstellung,
- Figur 10: die Anordnung gemäß Figur 9 in einer Erfassungsposition,
- Figur 11: die Anordnung gemäß den Figuren 9 und 10 in einer Parkposition und
- Figur 12: die Darstellung gemäß Figur 11 in Seitenansicht und im Schnitt.

Figur 1 zeigt eine Materialverarbeitungsanlage 1 in Form einer Brechanlage mit einem Materialverarbeitungsaggregat in Form eines Brechaggregats 10. Die Materialverarbeitungsanlage 1 ist als mobile Materialverarbeitungsanlage 1 ausgebildet und weist daher Fahrwerke 1.5 auf. Denkbar ist es jedoch auch, dass es sich bei der Materialverarbeitungsanlage 1 um eine stationäre Materialverarbeitungsanlage 1 handelt.

Die Materialverarbeitungsanlage 1 weist ein Chassis 1.1 auf, welches die Maschinenkomponenten oder zumindest einen Teil der Maschinenkomponenten trägt. An seinem rückwärtigen Ende kann das Chassis 1.1 vorzugsweise einen Ausleger 1.2 aufweisen. Im Bereich des Auslegers 1.2 ist ein Material-Zuführbereich gebildet.

Der Material-Zuführbereich kann einen Aufgabetrichter 2 und eine Materialzuführeinrichtung 9 umfassen.

Der Aufgabetrichter 2 kann zumindest teilweise von Trichterwänden 2.1, die in Richtung der Längserstreckung der Materialverarbeitungsanlage 1 verlaufen, und einer quer zur Längserstreckung verlaufenden Rückwand 2.2 gebildet sein. Der Aufgabetrichter 2 führt zu der Materialzuführeinrichtung 9.

Die Materialzuführeinrichtung 9 kann, wie im vorliegenden Ausführungsbeispiel dargestellt, eine Förderrinne aufweisen, die mittels eines Vibrationsantriebs antreibbar ist. Über den Aufgabetrichter 2 kann, beispielsweise mittels eines Radladers, zu zerkleinerndes Gut in die Materialverarbeitungsanlage 1 eingefüllt und auf die Förderrinne aufgegeben werden.

Wie die Zeichnung zeigt, kann es vorzugsweise so sein, dass von der Förderrinne das zu zerkleinernde Gut in den Bereich einer Siebeinheit 3 gelangt. Diese Siebeinheit 3 kann auch als Vorsieb-Anordnung bezeichnet werden. Im Bereich der Siebeinheit 3 ist wenigstens ein Siebdeck 3.1, 3.2 angeordnet. Im vorliegenden Ausführungsbeispiel sind zwei Siebdecks 3.1, 3.2 verwendet. Denkbar ist auch eine Anlagenkonfiguration, bei der keine Vorsieb-Anordnung verwendet ist.

An dem oberen Siebdeck 3.1 wird von dem zu zerkleinernden Material eine Teilfraktion ausgesiebt. Diese Teilfraktion hat bereits eine ausreichende Korngröße, die nicht mehr in der Materialverarbeitungsanlage 1 zerkleinert werden muss. Insofern kann diese ausgesiebte Teilfraktion in einem Bypasskanal 3.5 vorbei an dem Brechaggregat 10 geleitet werden.

Wenn ein zweites Siebdeck 3.2 in der Siebeinheit 3 verwendet ist, so kann aus der Teilfraktion, die unterhalb des Siebdecks 3.1 anfällt, eine weitere Feinpartikel-Fraktion ausgesiebt werden. Diese Feinpartikel-Fraktion kann unterhalb des Siebdecks 3.2 zu einem Seitenaustragband 3.4 geführt werden. Von dem Seitenaustragband 3.4 wird die Feinpartikel-Fraktion abgeleitet und auf eine seitlich der Maschine angeordnete Halde 7.2 gefördert.

Wie Figur 1 veranschaulicht, kann es sich bei der Siebeinheit 3 um ein Vibrationssieb mit einem Siebantrieb 3.3 handeln. Der Siebantrieb 3.3 versetzt das Siebdeck 3.1 und/oder das Siebdeck 3.2 in Vibrationsbewegungen. Aufgrund der geneigten Anordnung der Siebdecks 3.1, 3.2 und in Verbindung mit den Vibrationsbewegungen wird ein Materialtransport auf den Siebdecks 3.1, 3.2 hin in Richtung zu dem Brechaggregat 10 bzw. zu dem Bypasskanal 3.5 bewirkt.

Das von dem Siebdeck 3.1 kommende zu zerkleinernde Material wird dem Brechaggregat 10 zugeleitet, wie dies Figur 1 erkennen lässt.

Das Brechaggregat 10 kann beispielsweise in Form eines Prallbrechaggregats, insbesondere als Rotationsprall-Brechaggregat, eines Backenbrechaggregats, eines Kegelbrechaggregats, oder eines Walzenbrechaggregats ausgebildet sein. Das Brechaggregat 10 weist eine Zerkleinerungseinrichtung 11 auf.

Ist wie in Figur 1 ein Rotationsprall-Brechaggregat verwendet, so weist es beispielsweise als Zerkleinerungseinrichtung 11 einen Schlagrotor auf, der von einem Verbrennungsmotor 12 angetrieben wird. In Figur 1 verläuft die Rotationsachse 17 des Schlagrotors horizontal in Richtung der Bildtiefe. Der Schlagrotor ist in einem Brechraum 16.1 untergebracht.

Ist ein Backenbrechaggregat verwendet, so weist die Zerkleinerungseinrichtung 11 zwei einander gegenübergestellte Brechbacken auf, die zwischen sich einen konvergierenden Brechschacht einschließen, der bis hin zu einem Brechspalt führt. Zumindest eine der Brechbacken kann, beispielsweise von dem Verbrennungsmotor 12, angetrieben werden, um im konvergierenden Brechspalt das eingefüllte Brechgut zu brechen.

Der Schlagrotor kann beispielsweise an seinem Außenumfang mit Zerkleinerungswerkzeugen 11.2, die vorliegend als Schlagleisten ausgebildet sind, bestückt sein. Gegenüberliegend dem Schlagrotor können beispielsweise Wandelemente, vorzugsweise in Form von Prallschwingen 20, angeordnet sein. Bei drehendem Schlagrotor wird das zu zerkleinernde Material mittels der Schlagleisten nach außen geschleudert. Dabei trifft dieses Material auf die Prallschwingen 20 und wird aufgrund der hohen kinetischen Energie zerkleinert. Wenn das zu zerkleinernde Material eine ausreichende Korngröße aufweist, die es ermöglicht, dass die Materialteilchen durch einen Brechspalt 15 zwischen den Prallschwingen 20 und den radial äußeren Enden der Schlagleisten hindurchgeführt werden können, so verlässt das zerkleinerte Gut das Brechaggregat 10 über den Brecherauslass 16.

Denkbar ist es, dass im Bereich des Brecherauslasses 16 das vom Brechaggregat 10 kommende und zerkleinerte Material mit dem aus dem Bypasskanal 3.5 kommenden Material zusammengeführt und auf einen Bandförderer 1.3 gebracht wird. Mit dem Bandförderer 1.3 kann das Material aus dem Arbeitsbereich des Brechaggregats 10 herausgeführt werden.

Wie die Zeichnungen zeigen, kann der Bandförderer 1.3 ein endlos umlaufendes Förderband aufweisen, das einen Lasttrum 1.6 und einen Leertrum 1.7 aufweist. Der Lasttrum 1.6 dient dazu das gebrochene Material, welches aus dem Brecherauslass 16 des Brechaggregats 10 fällt, aufzufangen und abzutransportieren. An den Bandenden kann das Förderband zwischen dem Lasttrum 1.6 und dem Leertrum 1.7 mittels Umlenkrollen 1.4 umgelenkt werden. Im Bereich zwischen den Umlenkrollen 1.4 können Führungen, insbesondere Tragrollen, vorgesehen sein, um die Förderrichtung des Förderbands zu verändern, dem Förderband eine bestimmte Form zu geben und/oder das Förderband zu stützen.

Der Bandförderer 1.3 weist einen Bandantrieb auf, mittels dem der Bandförderer 1.3 angetrieben werden kann. Der Bandantrieb kann vorzugsweise am Abwurfende 1.9 oder im Bereich des Abwurfendes 1.9 des Bandförderers 1.3 angeordnet sein.

Der Bandförderer 1.3 kann, beispielsweise mittels des Bandantriebs, an eine Steuereinrichtung mittels einer Steuerleitung angeschlossen sein.

Es können ein oder mehrere weitere Bandförderer 6 und/oder ein Rückführförderer 8 verwendet sein, die prinzipiell die gleiche Bauweise aufweisen wie der Bandförderer 1.3. Insofern kann auf die vorstehenden Ausführungen Bezug genommen werden.

Im Bereich zwischen dem Aufgabeende und dem Abwurfende 1.9 kann ein Magnet 1.8, insbesondere ein Elektromagnet, oberhalb des Lasttrums 1.6 angeordnet sein. Mit dem Magnet 1.8 lassen sich Eisenteile aus dem gebrochenen Gut abheben und aus dem Förderbereich des Bandförderers 1.3 herausbewegen.

In Transportrichtung nach dem Bandförderer 1.3 kann eine Nachsiebvorrichtung 5 angeordnet sein. Die Nachsiebvorrichtung 5 weist ein Siebgehäuse 5.1 auf, in dem wenigstens ein Siebdeck 5.2 untergebracht ist. Unterhalb des Siebdecks 5.2 ist ein Gehäuseunterteil 5.3 gebildet, welcher als Sammelraum für das am Siebdeck 5.2 ausgesiebte Material dient.

Das Gehäuseunterteil 5.3 schafft über eine Öffnung eine räumliche Verbindung zu einem weiteren Bandförderer 6. Hier bildet der weitere Bandförderer 6 seinen Aufgabebereich 6.1, wobei das ausgesiebte Material im Aufgabebereich 6.1 auf den Lasttrum des weiteren Bandförderers 6 geleitet wird. Der weitere Bandförderer 6 fördert das ausgesiebte Material hin zu seinem Abwurfende 6.2. Von dort gelangt das ausgesiebte Material auf eine Halde 7.1.

Das am Siebdeck 5.2 der Nachsiebvorrichtung 5 nicht ausgesiebte Material wird vom Siebdeck 5.2 auf ein Stichband 5.4 gefördert. Das Stichband 5.4 kann ebenfalls als Bandförderer ausgebildet sein, sodass auf die oben in Bezug auf den Bandförderer 1.3 gemachten Ausführungen verwiesen werden kann. Die Transportrichtung des Stichbands 5.4 verläuft in Figur 1 in Richtung der Bildtiefe.

An seinem Abwurfende übergibt das Stichband 5.4 das nicht ausgesiebte Material, das auch als Überkorn bezeichnet wird, auf einen Aufgabebereich 8.1 des Rückführförderers 8. Der Rückführförderer 8, der als Bandförderer ausgebildet sein kann, fördert das Überkorn in Richtung hin zum Aufgabetrichter 2. An seinem Abwurfende 8.2 übergibt der Rückführförderer 8 das Überkorn in den Materialfluss, insbesondere in den Material-Zuführbereich. Das Überkorn kann mithin dem Brechaggregat 10 erneut zugeführt und hier auf die gewünschte Partikelgröße gebrochen werden.

Die Figuren 2 und 3 zeigen die Zerkleinerungseinrichtungen 11 mit ihren Zerkleinerungswerkzeugen 11.2. Diese sind auswechselbar an dem Rotor der Zerkleinerungseinrichtung 11 gehalten. Wie die Darstellungen zeigen, ist die Zerkleinerungseinrichtung 11 in dem Brechraum 30 angeordnet. Der Brechraum 30 ist mittels einer Brechraumbegrenzung 31 zumindest bereichsweise gegenüber der Umgebung geschlossen.

In den Figuren 2 und 3 ist nur exemplarisch ein Teil einer Brechraumbegrenzung 31 gezeigt. Wie diese Darstellungen veranschaulichen, kann die Brechraumbegrenzung 31 ein Teil einer Wand sein, die eine dem Brechraum 30 zugewandte Innenseite 31.2 und eine dem Brechraum 30 abgewandte Außenseite 31.1 aufweist. Die Brechraumbegrenzung 31 weist eine Inspektionsöffnung 32 auf. Die Inspektionsöffnung 32 kann von einem Durchbruch gebildet sein, der aus der Brechraumbegrenzung 31 ausgenommen oder ausgespart ist.

Im vorliegenden Ausführungsbeispiel ist die Inspektionsöffnung 32 in Form eines rechteckigen Durchbruchs ausgebildet, der von einander gegenüberliegenden horizontalen und einander gegenüberliegenden vertikalen Randabschnitten begrenzt ist.

Wie die Darstellungen zeigen, ist im Bereich der Brechraumbegrenzung 31 eine Erfassungseinrichtung 50 angeordnet. In Figur 2 ist die Erfassungseinrichtung 50 in einer Erfassungsposition gezeigt. In dieser Erfassungsposition ist die Erfassungseinrichtung 50 zumindest teilweise im Brechraum 30 angeordnet. Die Erfassungseinrichtung 50 kann dann den Verschleißzustand wenigstens eines der Zerkleinerungswerkzeuge 11.2 oder eines sonstigen Verschleißteils im Brechraum 30 erfassen.

In Figur 3 ist die Erfassungseinrichtung 50 in einer Parkposition gezeigt. In dieser Parkposition ist die Erfassungseinrichtung 50 aus dem Brechraum 30 herausbewegt und im Bereich hinter der Außenseite 31 der Brechraumbegrenzung 31 gehalten.

Figur 4 zeigt eine Ausgestaltungsvariante einer Erfassungseinrichtung 50 für die zuvor beschriebene Brecheinrichtung in einer vergrößerten Detaildarstellung

Wie die Darstellung veranschaulicht, ist die Erfassungseinrichtung 50 an einem Träger 40 gehalten. Der Träger 40 ist vorzugsweise in Form einer Platte ausgebildet.

Der Träger 40 weist eine Außenseite 41 und gegenüberliegend eine Schließseite 42 auf. Im Bereich der Außenseite 41 ist die Erfassungseinrichtung 50 befestigt. Vorzugsweise ist es so, dass die Erfassungseinrichtung 50 mittels eines Koppelelements 43 an der Schließseite 42 auswechselbar befestigt ist. Es kann so sein, dass das Koppelelement 43 einen Abstandshalter 44 aufweist, der die Erfassungseinrichtung 50 zumindest bereichsweise im Abstand zu der Außenseite 41 hält, wie Figur 4 veranschaulicht.

Der Träger 40 ist vorzugsweise mittels eines Gelenks mit einer Schwenkachse 45 schwenkbar an die Brechraumbegrenzung 31 außenseitig angekoppelt. Somit kann der Träger 40 zusammen mit der Erfassungseinrichtung 50 um die Schwenkachse 45 zwischen der in Figur 4 gezeigten Parkposition und einer in Figur 5 gezeigten Erfassungsposition verschwenkt werden.

In der Parkposition ist die Erfassungseinrichtung 50 außerhalb des Brechraums 30 angeordnet, wie die Figuren 4, 6 und 8 zeigen.

In der Erfassungsposition ist der Träger 40 so verstellt, dass die Erfassungseinrichtung 50 zumindest bereichsweise im Brechraum 30 gehalten ist, wie die Figuren 5 und 7 zeigen.

Somit kann die Erfassungseinrichtung 50 zwischen ihrer Parkposition und der Erfassungsposition verstellt werden, wobei bei dieser Verstellbewegung die Erfassungseinrichtung 50 durch die Inspektionsöffnung 32 hindurchbewegt wird.

Vorzugsweise ist es vorgesehen, dass die Schwenkachse 45 im Bereich der Außenseite 31.1 der Brechraumbegrenzung 31 verläuft. Somit ist die Schwenkachse 45 außerhalb des Brechraums 30 gehalten. Das Gelenk, welches die Schwenkachse 45 bildet, ist somit in jeder Betriebsposition geschützt außerhalb des Brechraums 30 gehalten.

Vorzugsweise ist es so, dass die Erfassungseinrichtung 50 in der Parkposition von der Außenseite 31.1 der Brechraumbegrenzung 31 her zugänglich ist. Somit kann die Erfassungseinrichtung 50 in der Parkposition einfach gereinigt, oder im Wartungsfall getauscht werden.

Wie Figur 7 veranschaulicht, kann es so sein, dass der Träger 40, vorzugsweise der Abstandshalter 44, eine Befestigungsebene bildet, die in der Erfassungsposition mit der von der Inspektionsöffnung 32 gebildeten Öffnungsebene einen Winkel α kleiner 60°, vorzugsweise einen Winkel α kleiner als 50° einschließt, und dass der Winkel α größer als 5°, vorzugsweise größer als 10°, ist. Dies ermöglicht es, dass der Erfassungsbereich der Erfassungseinrichtung 50 weg von der Innenseite 31.2 der Brechraumbegrenzung 31 in den Brechraum 30 hinein gerichtet ist. Dabei kann der Winkel auf die Gegebenheiten innerhalb des Brechraums 30 hin so ausgelegt werden, um eine bestmögliche Erfassung des Zerkleinerungswerkzeugs 11.2 zu ermöglichen.

Wenn der Träger 40 mit der Erfassungseinrichtung 50 in die Parkposition gemäß Figur 5 gebracht ist, so gibt der Träger 40 die Inspektionsöffnung 32 frei. Damit während des Brechbetriebs der Materialverarbeitungsanlage 1 kein Brechgut in den Bereich der Außenseite 31.1 der Brechraumbegrenzung 31 gelangt, wird eine Abdeckung 60 verwendet. Die Abdeckung 60 dient dazu, die Inspektionsöffnung 32 zumindest teilweise, vorzugsweise vollständig, zu verschließen, wenn sich die Erfassungseinrichtung 50 in der Parkposition befindet.

Es kann so sein, wie die Figuren 4-8 zeigen, dass die Abdeckung 60 eine von dem Träger 40 getrennte Baueinheit bildet, die vorzugsweise unabhängig von dem Träger 40, verstellt werden kann. Es ist vorzugsweise vorgesehen, dass die Abdeckung 60 ein Wandelement aufweist oder bildet, dass eine Außenseite 62 und gegenüberliegend eine Innenseite 63 aufweist.

Die Abdeckung 60 kann vorzugsweise mittels eines Scharniers 65 mit der Brechraumbegrenzung 30 schwenkbar verbunden sein, wie die Zeichnungen zeigen. Vorzugsweise ist es so, dass das Scharnier 65 im Bereich der Außenseite 31.1 der Brechraumbegrenzung 30 angeordnet ist, sodass es außerhalb des Brechraums 30 geschützt gehalten ist. Die Schwenkachse des Scharniers 65 steht im Winkel, vorzugsweise im Winkel von 90° zu der Schwenkachse 45 des Trägers 40.

Steht die Erfassungseinrichtung 50 in der Parkposition, so kann die Abdeckung 60 mittels des Scharniers 65 geschwenkt werden, bis es die Inspektionsöffnung 32 zumindest teilweise überdeckt. Dies ist in den Figuren 6 und 8 gezeigt. **In** anderen Worten kann die Abdeckung 60 zwischen der in Figur 5 gezeigten Öffnungsstellung und der in Figur 6 gezeigten Verschlussstellung verstellt werden.

**In** der Verschlussstellung liegt das Wandelement 61 randseitige umlaufend auf der Außenseite 31.1 der Brechraumbegrenzung 31 an, um die Inspektionsöffnung 32 zu verschließen. Die Innenseite 63 ist dann dem Brechraum 30 zugewandt.

Auf der Innenseite 63 der Abdeckung 60 ist vorzugsweise ein Verschleißschutzelement 64 auswechselbar angebracht, wie Figur 5 zeigt. Das Verschleißschutzelement 64 ist vorzugsweise von einem Bauteil, insbesondere einem plattenförmigen Bauteil, gebildet, welches zumindest die gleiche Verschleißfestigkeit wie die Innenseite 31.2 der Brechraumbegrenzung 31 aufweist.

Ausweislich Figur 8 ist es vorzugsweise so, dass das Verschleißschutzelement 64 in der Verschlussstellung flächenbündig mit der Innenseite 31.2 abschließt. Vorzugsweise ist es so, dass die Abdeckung 60 in die Inspektionsöffnung 32 in der Verschlussstellung eingesetzt ist. Dies zeigt Figur 8 deutlich.

**In** den Figuren 9-12 ist eine weitere Ausgestaltungsvariante der Erfindung gezeigt. Wie diese Darstellung veranschaulicht, ist auf der Außenseite 31.1 der Brechraumbegrenzung 31 eine Haltevorrichtung 48 befestigt. Die Haltevorrichtung 48 weist Distanzstücke 48.1 auf, die jeweils ein Führungselement 47 mit einer Längsführung 46 tragen.

Die beiden Längsführungen 46 sind an gegenüberliegenden Seiten, insbesondere an den gegenüberliegenden vertikalen Randbereichen der Inspektionsöffnung 32 angeordnet. Zu jeder Seite der Inspektionsöffnung 32 sind jeweils zwei Distanzstücke 48.1 angeordnet, die zueinander im Winkel stehen und der Außenseite 31.1 abgewandt miteinander verbunden sind. Im Verbindungsbereich sind die Distanzstücke 48.1 mittels eines Verbindungsstücks 48.2 verbunden, das die Inspektionsöffnung 32 im Bereich der Außenseite 31.1 im Abstand überbrückt.

Die Führungselemente 47 der Längsführungen 46 sind als schlitzförmige Aufnahmen ausgebildet, wobei sich diese Schlitze senkrecht oder im Wesentlichen senkrecht zur Außenseite 31.1 der Brechraumbegrenzung 31 erstrecken.

Ähnlich wie bei dem vorangegangenen Ausführungsbeispiel nach den Figuren 4-8 ist ein Träger 40 verwendet, der plattenförmig ausgebildet sein kann. Der Träger 40 besitzt ein Koppelelement 43, das über einen Abstandshalter 44 die Erfassungseinrichtung 50 auf der Außenseite 41.1 trägt, wie dies bereits vorstehend beschrieben wurde. Auf die obigen Ausführungen wird Bezug genommen.

Der Träger 40 besitzt an gegenüberliegenden Seiten jeweils eine Schwenkachse 45. Die Schwenkachsen 45 sind an den Führungselementen 47 der Längsführungen geführt.

Der Träger 40 bildet oder trägt auf seiner Schließseite 42 eine Abdeckung 60. Die Abdeckung 60 besitzt ein Wandelement 61, welches vorzugsweise so dimensioniert ist, dass es in die Inspektionsöffnung 32 eingesetzt werden kann. Dies veranschaulicht Figur 12.

In Figur 10 hält der Träger 40 die Erfassungseinrichtung 50 in der Erfassungsposition. Wie bereits oben beschrieben wurde, ist die Erfassungseinrichtung 50 dann im Brechraum 30 zumindest bereichsweise gehalten. Soll nun die Erfassungseinrichtung von der in Figur 10 gezeigten Erfassungsposition in die in Figur 11 gezeigte Parkposition bewegt werden, so wird der Träger 40 mittels seiner Schwenkachsen 45 zunächst linear an den Längsführungen 46 senkrecht zu der Außenseite 31.1 der Brechraumbegrenzung 31 verstellt. Die Verstellung erfolgt bis zu einer Position, die in Figur 9 gezeigt ist. Diese Position bildet einen Umschlagbereich. In diesem Umschlagbereich kann der Träger 40 um die Schwenkachsen 45 geschwenkt werden, vorzugsweise um 180° gedreht werden. In der umgeschlagenen Position steht die Abdeckung 60 der Inspektionsöffnung gegenüber. Anschließend wird der Träger 40 wieder mittels der Schwenkachsen 45 in den Längsführungen 46 zurückgeschoben, bis die Abdeckung 60 in die Inspektionsöffnung 32 eingesetzt ist (siehe Figur 11) dann ist die Inspektionsöffnung 32 mittels der Abdeckung 60 verschlossen.

Figur 12 zeigt, dass die Abdeckung 60 auf der dem Träger 40 abgewandten Seite ein Verschleißschutzelement 64 aufweist oder trägt. Das Verschleißschutzelement 64 ist als Flächenelement ausgebildet. Wenn die Abdeckung 60 in die Inspektionsöffnung 32 eingesetzt ist, so schließt die Abdeckung 60, vorzugsweise das Verschleißschutzelement 64 bündig mit der Innenseite 31.2 der Brechraumbegrenzung 31 ab.

In den vorstehenden Erläuterungen wurde die Funktionsweise der Erfindung anhand der Erfassung des Verschleißzustands des Zerkleinerungswerkzeuges 11.2 erläutert. Die Erfindung ist jedoch hierauf nicht beschränkt, Vielmehr kann es so sein, dass mit der Erfassungseinrichtung 50 zusätzlich oder alternativ der Verschleißzustand eines sonstigen Verschleißteils im Brechraum erfasst wird.

## Patentansprüche

1. Brecheinrichtung zum Zerkleinern von mineralischem Material oder dgl., mit einem Brechaggregat (10), das einen Brechraum (30) aufweist, wobei in dem Brechraum (30) eine Zerkleinerungseinrichtung (11), insbesondere bewegbar, vorzugsweise dreh- oder schwenkbar, aufgenommen ist, wobei die Zerkleinerungseinrichtung (11) wenigstens ein Zerkleinerungswerkzeug (11.2), insbesondere ein Brechwerkzeug, trägt, wobei der Brechraum (30) mittels wenigstens einer Brechraumbegrenzung (31) begrenzt ist, wobei die Brechraumbegrenzung (31) eine dem Brechraum (30) zugewandte Innenseite (31.2) und eine dem Brechraum (30) abgewandte Außenseite (31.1) aufweist, und wobei die Brechraumbegrenzung (31) eine Inspektionsöffnung (32) aufweist, **dadurch gekennzeichnet,**
**dass** eine von einem Träger (40) gehaltene Erfassungseinrichtung (50) zur Ermittlung des Verschleißzustands wenigstens eines im Brechraum (30) angeordneten Verschleißteils, insbesondere eines Zerkleinerungs- oder Brechwerkzeugs (11.2) vorgesehen ist, dass die Erfassungseinrichtung (50) durch die Inspektionsöffnung (32) hindurch zwischen einer Parkposition und einer Erfassungsposition verstellbar ist, wobei die Erfassungseinrichtung (50) in der Parkposition außerhalb des Brechraums (30) angeordnet ist, und dass in der Parkposition die Inspektionsöffnung (32) mittels einer Abdeckung (60) verschlossen ist.

2. Brecheinrichtung nach Anspruch 1, **dadurch gekennzeichnet, dass** der Träger (40) die Abdeckung (60) aufweist oder trägt, wobei vorzugsweise vorgesehen ist, dass mit der Verstellung der Erfassungseinrichtung (50) von der Erfassungs- in die Parkposition die Abdeckung (60) in die Stellung verbracht wird, in der sie die Inspektionsöffnung (32) zumindest bereichsweise verschließt.

3. Brecheinrichtung nach Anspruch 1 oder 2, **dadurch gekennzeichnet, dass** der Träger (40) einen plattenförmigen Tragkörper aufweist, der eine Außenseite (41) und eine der Außenseite (41) gegenüberliegende Schließseite (42) aufweist, wobei in der Parkposition die Schließseite (42) dem Brechraum (30) zu- und die Außenseite (41) dem Brechraum (30) abgewandt ist, und dass in der Erfassungsposition die Schließseite (42) dem Brechraum (30) ab- und die Außenseite (42) dem Brechraum (30) zugewandt ist.

4. Brecheinrichtung nach Anspruch 3, **dadurch gekennzeichnet, dass** die Schließseite (42) einen umlaufenden Rand bildet, der in der Erfassungsposition dem Rand der Inspektionsöffnung (32) gegenübersteht und diesen vorzugsweise außenseitig überdeckt.

5. Brecheinrichtung nach einem der Ansprüche 1 bis 4, **dadurch gekennzeichnet, dass** eine/die Außenseite (41) des Trägers (40) ein Koppelelement (43) aufnimmt oder bildet, dass an das Koppelelement (43) ein Abstandshalter (44) angeschlossen ist, und dass der Abstandshalter (44) eine Befestigungsebene bildet, die in der Erfassungsposition mit einer von der Inspektionsöffnung (32) gebildeten Öffnungsebene einen Winkel (α) kleiner 60°, vorzugsweise einen Winkel (α) kleiner als 50° einschließt, und dass der Winkel (α) größer als 5°, vorzugsweise größer als 10°, ist.

6. Brecheinrichtung nach einem der Ansprüche 1 bis 5, **dadurch gekennzeichnet, dass** der Träger (40) um ein Gelenk mit einer Schwenkachse (45) herum zwischen der Erfassungsposition und der Parkposition verstellbar ist, und dass das Gelenk in der Parkposition außerhalb des Brechraums angeordnet ist.

7. Brecheinrichtung nach einem der Ansprüche 1 bis 6, **dadurch gekennzeichnet, dass** der Schwenkwinkel des Trägers (40) zwischen der Parkposition und der Erfassungsposition zumindest 120°, vorzugsweise zumindest 150° beträgt.

8. Brecheinrichtung nach einem der Ansprüche 1 bis 7, **dadurch gekennzeichnet, dass** eine Haltevorrichtung (48) vorgesehen ist, die ein Führungselement (47) mit einer Längsführung (46) aufweist, wobei die Schwenkachse (45), um die herum der Träger (40) schwenkbar ist, in der Längsführung (48) und quer, vorzugsweise senkrecht, zur Schließseite (42) verstellbar ist und dass der Träger (40) an dem Führungselements (47) in einen Umschlagbereich verstellbar ist, in der der Träger (40) um die Schwenkachse (45) gedreht werden kann.

9. Brecheinrichtung nach Anspruch 8, **dadurch gekennzeichnet, dass** die Haltevorrichtung (48) wenigstens ein Distanzstück (48.1) aufweist, welches den Umschlagbereich der Längsführung (46) im Abstand zu der Schließseite (42) hält.

10. Brecheinrichtung nach einem der Ansprüche 1 bis 9, **dadurch gekennzeichnet, dass** eine Abdeckung (60) vorgesehen ist, die dann, wenn sich die Erfassungseinrichtung (50) in der Parkposition befindet, die Inspektionsöffnung (32) verschließt.

11. Brecheinrichtung nach einem der Ansprüche 1 bis 10, **dadurch gekennzeichnet, dass** die Abdeckung (60) Teil einer Baugruppe ist, die unabhängig von dem Träger (40) verstellbar ist, wobei die Abdeckung (60) in einer Verschlussstellung die Inspektionsöffnung (32) verschließt, wenn sich die Erfassungseinrichtung sich in der Parkposition befindet.

12. Brecheinrichtung nach Anspruch 11, **dadurch gekennzeichnet, dass** die Abdeckung (60) verstellbar, vorzugsweise mittels eines Scharniers (65) schwenkbar, an die Begrenzungswand (31) mittelbar oder unmittelbar angekoppelt ist, und dass die Abdeckung (60) unabhängig von der Schwenkbewegung des Trägers (40) zwischen der Verschlussstellung und einer Öffnungsstellung, in der sie die Inspektionsöffnung (32) freigibt, verstellbar ist.

13. Brecheinrichtung nach einem der Ansprüche 1 bis 12, **dadurch gekennzeichnet, dass** die Abdeckung (60) ein auswechselbar befestigtes Verschleißschutzelement (64) trägt.
